# EUROPÄISCHE PATENTSCHRIFT

(11) **EP 0 126 336 B1**
(45) Veröffentlichungstag und Bekanntmachung des Hinweises auf die Patenterteilung: **25.05.1988**
(21) Anmeldenummer: 84104738.4
(22) Anmeldetag: 27.04.1984
(51) Int. Cl.: B65D 5/54, B65D 5/66

(54) **Faltschachtel mit einem Unterteil und einem Deckelteil**
Carton with a lower part and a lid
Boîte présentant une partie inférieure et un couvercle et formée à partir d'un flan

(30) Priorität: 07.05.1983 DE 3316811
(43) Veröffentlichungstag der Anmeldung: 28.11.1984
(73) Patentinhaber: UNILEVER N.V., 3013 AL Rotterdam (NL); UNILEVER PLC, London EC4P 4BQ (GB)
(72) Erfinder: Hilpert, Horst, Dr., D-8961 Heising (DE)
(74) Vertreter: Hutzelmann, Gerhard

(56) Entgegenhaltungen:
- GB-A- 1 542 461
- GB-A- 2 041 884
- US-A- 3 176 904
- US-A- 4 361 236

## Beschreibung

Die Erfindung betrifft eine Faltschachtel mit einem aus Boden, Vorderwand, Rückwand und Seitenwänden bestehenden Unterteil sowie einem Deckelteil, das an der Rückwand des Unterteils angelenkt ist und die übrigen Wände des Unterteils wenigstens teilweise überdeckende Wandstreifen aufweist, wobei das Deckelteil durch Adhäsion über einen Vorderwandstreifen mit der Vorderwand und über Seitenstreifen mit den Seitenwänden des Unterteils verbunden ist und Maßnahmen zum Lösen derWandstreifen vom Unterteil vorgesehen sind.

Von diesem Stand der Technik wie er in der GB-A-1 542 461 dargestellt und beschrieben ist ausgehend, liegt der vorliegenden Erfindung die Aufgabe zugrunde, eine Faltschachtel zu schaffen, die, obwohl sie verhältnismäßig dicht verschlossen ist, damit empfindliche Füllgüter wie Speiseeis, Butter und dgl. nicht durch eintretenden Sauerstoff beeinträchtigt werden, leicht durch Lösen der Wandstreifen vom Unterteil zu öffnen ist.

Diese Aufgabe wird erfindungsgemäß dadurch gelöst, daß zur Verbindung von Deckelteil und Unterteil eine siegelbare Beschichtung vorgesehen ist, deren Siegelkraft durch Überdrucken mit Druckfarbe herabgesetzt ist.

Durch dieses Überdrucken wird die Wirkung der siegelbaren Beschichtung soweit herabgesetzt, daß sie zwar einerseits eine sichere Verbindung gewährleistet, andererseits aber die Siegelverbindung leicht zu öffnen ist, ohne daß eine Zerstörung der miteinander verbundenen Wände erfolgt.

Eine weitere erfindungsgemäße Lösung liegt darin, daß die Verbindungsstellen von Unterteil und Deckelteil durch diese einschließende Schnittlinien abgeteilt sind, deren Tiefe geringer ist als die Materialstärke.

Beim öffnen der Faltschachtel wird in diesem Fall das Material innerhalb der Schnittlinien gespalten, wodurch Unter- und Deckelteil voneinander gelöst werden. Die eigentliche Klebeverbindung bleibt erhalten.

Eine vorteilhafte Ausgestaltung der Erfindung liegt darin, daß in dem Vorderwandstreifen des Deckelteils eine quer über diesen ganzen Abschnitt verlaufende, durch eine Perforation gebildete Aufreißlinie vorgesehen ist, und daß ausschließlich der von dieser Aufreißlinie abgeteilte Teil des Vorderwandstreifens mit der Vorderwand des Unterteils durch Siegeln oder Kleben verbunden ist.

Durch einfaches Abreißen dieses abgeteilten Abschnittes vom übrigen Vorderwandstreifen entlang der Aufreißlinie und gleichzeitiges Ablösen von der Vorderwand des Unterteils ist die Faltschachtel bereits weitgehend geöffnet, da das weitere Ablösen der Seitenwandstreifen von den Seitenwänden mit äußerst geringem Kraftaufwand zu bewerkstelligen ist.

Ebenfalls sehr vorteilhaft kann es sein, wenn nach einer anderen Ausgestaltung der Erfindung der Vorderwandstreifen des Deckelteils durch einen Aufreißstreifen in zwei Teile unterteilt ist, von denen lediglich der vom Deckel entfernte mit der Vorderwand des Unterteils durch Siegeln oder Kleben verbunden ist.

Hierbei ist zwar der Aufreißstreifen entlang von zwei Perforationslinien herauszutrennen, dafür entfällt jedoch das Ablösen von der Vorderwand des Unterteils, so daß auch hierbei nur ein geringer Kraftaufwand zum öffnen der Faltschachtel notwendig ist.

Sehr vorteilhaft ist es auch, wenn erfindungsgemäß der der Rückwand zugekehrte Abschnitt der Seitenwandstreifen des Deckelteils durch eine von der Anlenkstelle des Deckels an der Rückwand ausgehende und schräg nach unten verlaufende Perforationslinie unterteilt ist.

Entlang dieser Perforationslinie wird der Seitenwandstreifen beim öffnen der Faltschachtel durchtrennt. Dadurch ist es möglich, den hinter der Perforationslinie, d. h. auf deren der Rückwand zugekehrten Seite gelegenen Teil des Seitenwandstreifens fest anzusiegeln und den davor liegenden Teil mit herabgesetzter Siegelkraft festzulegen.

Ein sehr stabiles und weitgehend dichtes Unterteil wird dadurch erreicht, daß erfindungsgemäß die einander benachbarten Wände des Unterteils durch Zwickelflächen miteinander verbunden sind, die auf die Außenseite der Seitenwände aufgeklebt bzw. aufgesiegelt sind.

Gemäß einer vorteilhaften Weiterbildung der Erfindung ist vorgesehen, daß die Ansiegelung bzw. Anklebung der Zwickelflächen leicht lösbar ausgebildet ist.

Dies kann beispielsweise wieder durch Herabsetzen der Siegelkraft durch Überdrucken mit Druckfarbe erfolgen ; es ist aber auch möglich, durch Schnittlinien abgegrenzte Verbindungsbereiche vorzusehen, in denen eine Materialspaltung durchgeführt wird.

Sehr vorteilhaft ist es dabei auch, wenn erfindungsgemäß an den Zwickelflächen Lappen angeformt sind, die keine Siegelverbindung mit der benachbarten Seitenwand aufweisen. Dadurch können die Zwickelflächen leicht erfaßt und abgelöst werden, wodurch das Unterteil zur leichteren Entnahme des Füllgutes plangelegt werden kann.

In der Zeichnung ist die Erfindung anhand von drei Ausführungsbeispielen veranschaulicht. Dabei zeigen :
Fig. 1 bis 3 flachliegende Zuschnitte, aus denen jeweils erfindungsgemäße Faltschachteln aufrichtbar sind.

Mit 1 ist in Fig. 1 ein Zuschnitt bezeichnet, der eine Deckelwand 2, eine Rückwand 3, eine Bodenwand 4 sowie eine Vorderwand 5 umfaßt. An der Deckelwand 2 ist ein Vorderwandstreifen 6 angeformt, der in aufgerichtetem Zustand der Faltschachtel an der Außenseite der Vorderwand 5 anliegt. In diesem Vorderwandstreifen 6 verläuft eine Perforationslinie 7, die einen Aufreißstreifen 8 vom Vorderwandstreifen abteilt:

An der Deckelwand 2 sind darüber hinaus zwei Seitenwandstreifen 9 angelenkt, welche an ihrem der Rückwand 3 zugekehrten Ende durch eine schräg verlaufende Perforationslinie 10 abgeteilt sind.

An der Bodenwand 4 sind zwei Seitenwände 11 angelenkt, die ihrerseits mit zwei Zwickelflächen 12 in Verbindung stehen, welche an der Rückwand 3 angelenkt sind.

Darüber hinaus sind an der Vorderwand 5 weitere Zwickelflächen 13 angelenkt, die mit den Seitenwänden 11 in Verbindung stehen.

Zum Aufrichten der Faltschachtel werden die beiden Seitenwände 11, die Vorderwand 5 sowie die Rückwand 3 um 90° nach unten umgebogen und die Zwickelflächen 12 und 13 außen auf die Seitenwände 11 aufgefaltet und mit diesen versiegelt.

Die Flächen 14, 15 und 16 liegen dann in einer Reihe ; sie sind mit Druckfarbe beschichtet, so daß dort die Siegelkraft herabgesetzt ist.

Mit diesen beiden Flächenreihen werden dann die beiden Seitenwandstreifen 9 des Deckelteils zusammengesiegelt. Der durch die Perforationslinie 10 abgeteilte Abschnitt 17 der Seitenwandstreifen wird dagegen mit dem zwischen der Fläche 16 und der Rückwand 3 liegenden Abschnitt der Zwickelfläche 12 zusammengesiegelt, wobei in diesem Siegelbereich keine Herabsetzung der Siegelkraft vorgenommen wurde. Die am Vorderwandstreifen 6 angeformten Lappen 18 werden mit den Seitenwandstreifen 9 verbunden, während der Aufreißstreifen 8 auf den in der Vorderwand 5 gelegenen Streifen 19 aufgesiegelt wird, der ebenfalls - zur Herabsetzung der Siegelkraft - mit Druckfarbe überzogen ist.

Zum Öffnen der Faltschachtel wird der Aufreißstreifen 8 entlang der Perforationslinie 7 aus dem Vorderwandstreifen 6 herausgelöst und gleichzeitig von der Vorderwand 5 abgelöst. Danach kann der verbliebene Vorderwandstreifen erfaßt und das Deckelteil hochgezogen werden. Dabei werden die beiden Seitenwandstreifen 9 von den Flächen 14, 15, 16 abgelöst. Die Siegelung der Abschnitte 17 hält jedoch auf den Zwickelflächen 12, weshalb die Perforationslinie 10 aufreißt.

Nach Entnahme einer Teilmenge des Füllgutes kann das Deckelteil ohne Schwierigkeiten wieder auf das Unterteil aufgeklappt werden, wobei ein verhältnismäßig dichter Verschluß erzielt wird.

In Fig. 2 ist ein Zuschnitt 20 dargestellt, der wieder eine Deckelwand 2, eine Rückwand 3, eine Bodenwand 4 sowie eine Vorderwand 5 aufweist. An der Deckelwand 2 ist ein Vorderwandstreifen 21 angeformt, von dem durch einen Aufreißstreifen 22 ein Abschnitt 23 abgeteilt ist. Seitlich sind diesem Vorderwandstreifen 21 noch Verschlußlappen 24 angeformt, die beim Aufrichten der Faltschachtel mit an der Deckelwand 2 angelenkten Seitenwandstreifen 25 verbunden werden. In diesen Seitenwandstreifen 25 sind wieder Perforationslinien 26 angeordnet, die der Rückwand 3 zugekehrte Abschnitte 27 von den Seitenwandstreifen abteilen. Die Rückwand 3 ist seitlich mit Zwickelflächen 28 verbunden, die mit ihrer zweiten Seite an Seitenwänden 29 des Unterteils angelenkt sind. Entsprechende Zwickelflächen 30 sind an der gegenüberliegenden Seite dieser Seitenwände 29 angeformt und verbinden diese mit der Vorderwand 5. Auf der Außenseite der Seitenwände sind kreisförmige Schnittlinien 31 vorgesehen, deren Tiefe geringer als die Materialstärke ist. Innerhalb dieser kreisförmigen Schnittlinien 31 erfolgt beim Aufrichten des Faltschachtel-Unterteils die Verbindung zwischen den Seitenwänden und den auf deren Außenseite anliegenden Zwickelflächen. Dadurch kann zur leichteren Entnahme des Füllgutes auch das Unterteil der Faltschachtel auf einfache Weise geöffnet werden. Die Verbindung dieser abgegrenzten Flächen der Seitenwände mit den Zwickelflächen erfolgt durch Versiegeln oder Verkleben. Dabei ist es möglich, weitere Abschnitte der Seitenwände mit den Zwickelflächen zu verbinden, dann aber mit verminderter Siegelkraft. Um das Aufreißen des Unterteils zu erleichtern, sind an den Zwickelflächen Lappen 32 angeformt, die nicht an den Seitenwänden festgelegt werden und daher zum Öffnen leicht erfaßt werden können.

Bei dem in Fig. 3 dargestellten Ausführungsbeispiel ist wieder eine Deckelwand 2, eine Rückwand 3, eine Bodenwand 4 sowie eine Vorderwand 5 vorgesehen. Zwischen der Vorderwand 5 einerseits und an der Bodenwand 4 angeformten Seitenwänden 33 andererseits sind Zwickelflächen 34 angelenkt, die genauso wie zwischen der Rückwand 3 und den Seitenwänden 33 angelenkte Zwickelflächen 35 beim Aufrichten des Faltschachtelunterteils auf die Außenseite der Seitenwände 33 gefaltet und mit diesen verbunden werden.

An der Deckelwand 2 sind Seitenwandstreifen 36 und ein Vorderwandstreifen 37 angeformt, die über am Vorderwandstreifen 37 angeformte Lappen 38 verbindbar sind. Darüber hinaus ist am Vorderwandstreifen 37 ein Ansatz 39 angeformt, der beim Verschließen der Faltschachtel mit der Vorderwand 5 verbunden wird. Dazu ist im Überlappungsbereich eine kreisförmige Schnittlinie 40 in der Außenseite der Vorderwand vorgesehen, wodurch beim Öffnen der Faltschachtel das innerhalb dieser Schnittlinie liegende Material teilweise herausgelöst wird.

## Patentansprüche

1. Faltschachtel mit einem aus Boden, Vorderwand, Rückwand und Seitenwänden bestehenden Unterteil sowie einem Deckelteil, das an der Rückwand des Unterteils angelenkt ist und die übrigen Wände des Unterteils wenigstens teilweise überdeckende Wandstreifen aufweist, wobei das Deckelteil durch Adhäsion über einen Vorderwandstreifen (6, 21, 37) mit der Vorderwand (5) und über Seitenwandstreifen (9, 25, 36) mit den Seitenwänden (11, 29, 33) des Unterteils verbunden ist und Maßnahmen zum Lösen der Wandstreifen vom Unterteil vorgesehen sind, dadurch gekennzeichnet, daß zur Verbindung von Deckelteil und Unterteil eine siegelbare Beschichtung vorgesehen ist, deren Siegelkraft durch Überdrucken mit Druckfarbe herabgesetzt ist.

2. Faltschachtel mit einem aus Boden, Vorderwand, Rückwand und Seitenwänden bestehenden Unterteil sowie einem Deckelteil, das an der Rückwand des Unterteils wenigstens teilweise überdeckende Wandstreifen aufweist, wobei das Deckelteil durch Adhäsion über einen Vorderwandstreifen (6, 21, 37) mit der Vorderwand (5) und über Seitenwandstreifen (9, 25, 36) mit den Seitenwänden (11, 29, 33) des Unterteils verbunden ist und Maßnahmen zum Lösen der Wandstreifen vom Unterteil vorgesehen sind, dadurch gekennzeichnet, daß die Verbindungsstellen von Unterteil und Deckelteil durch diese einschließende Schnittlinien (31, 40) abgeteilt sind, deren Tiefe geringer ist als die Materialstärke.

3. Faltschachtel nach Anspruch 1, dadurch gekennzeichnet, daß in dem Vorderwandstreifen (6) des Deckelteils eine quer über diesen ganzen Abschnitt verlaufende, durch eine Perforation gebildete Aufreißlinie (7) vorgesehen ist, und daß ausschließlich der von dieser Aufreißlinie abgeteilte Teil (8) des Vorderwandstreifens mit der Vorderwand (5) des Unterteils durch Siegeln oder Kleben verbunden ist.

4. Faltschachtel nach Anspruch 1, dadurch gekennzeichnet, daß der Vorderwandstreifen des Deckelteils durch einen Aufreißstreifen (22) in zwei Teile unterteilt ist, von denen lediglich der vom Deckel entfernte (23) mit der Vorderwand (5) des Unterteils durch Siegeln oder Kleben verbunden ist.

5. Faltschachtel nach einem der vorhergehenden Ansprüche, dadurch gekennzeichnet, daß der der Rückwand (3) zugekehrte Abschnitt der Seitenwandstreifen (9, 25) des Deckelteils durch eine von der Anlenkstelle des Deckels an der Rückwand ausgehende und schräg nach unten verlaufende Perforationslinie (10, 26) unterteilt ist.

6. Faltschachtel nach einem der vorhergehenden Ansprüche, dadurch gekennzeichnet, daß die einander benachbarten Wände (3, 11, 29, 33, 5) des Unterteils durch Zwickelflächen (12, 13, 28, 30, 34, 35) miteinandern verbunden sind, die auf die Außenseite der Seitenwände (11, 29, 33) aufgeklebt bzw. aufgesiegelt sind.

7. Faltschachtel nach Anspruch 6, dadurch gekennzeichnet, daß die Ansiegelung bzw. Aufklebung der Zwickelflächen (12, 13, 28, 30, 34, 35) leicht lösbar ausgestaltet ist.

8. Faltschachtel nach Anspruch 7, dadurch gekennzeichnet, daß an den Zwickelflächen (28, 30) Lappen (32) angeformt sind, die keine Siegelverbindung mit der benachbarten Seitenwand (29) aufweisen.

## Claims

1. Folding carton with a base that consists of a bottom panel, a front panel, a back panel and side panels and a lid that is hinged to the back panel of the base and has flaps that cover the other panels of the base at least partially, the lid being attached by adhesion to the front panel (5) of the base by a front flap (6, 21, 37) and to the side panels (11, 29, 33) of the base by side flaps (9, 25, 36) with measures to detain these flaps from the base being provided, wherein a sealable coating, the sealing power of which is reduced by overprinting with printing ink, is provided to attach the lid and base together.

2. Folding carton with a base that consists of a bottom panel, a front panel, a back panel and side panels and a lid that is hinged to the back panel of the base and has flaps that cover the other panels of the base at least partially, the lid being attached by adhesion to the front panel (5) of the base by a front flap (6, 21, 37) and to the side panels (11, 29, 33) of the base by side flaps (9, 25, 36) with measures to detach these flaps from the base being provided, wherein the areas where the base and lid are bonded together are divided off by cut lines (31, 40) which enclose these areas and which are not as deep as the material is thick.

3. Folding carton according to claim 1, wherein a tear line (7) formed by perforation and extending across the whole of the front flap (6) of the lid is provided and wherein the section (8) of the front flap divided off by this tear line is joined to the front panel (5) of the base by sealing or gluing.

4. Folding carton according to claim 1, wherein the front flap of the lid is divided into two sections by a tear strip (22), only the section (23) further away from the lid being joined to the front panel (5) of the base by sealing or gluing.

5. Folding carton according to one of the previous claims, wherein the section of the side flaps (9, 25) of the lid closest to the back panel (3) is divided by a perforation line (10, 26) that starts at the point where the lid and the back panel are hinged together and extends downwards diagonally.

6. Folding carton according to one of the previous claims, wherein the adjacent panels (3, 11, 29, 33, 5) of the base are connected by gussets (12, 13, 28, 30, 34, 35) which are glued or sealed to the outside of the side panels (17, 29, 33).

7. Folding carton according to claim 6, wherein the gussets (12, 13, 28, 30, 34, 35) are sealed or glued in such a way that they are easy to detach.

8. Folding carton according to claim 7, wherein flaps (32), that are not sealed to the adjacent side panel (29), are provided on the gussets (28, 30).

## Revendications

1. Boîte comportant un fond formé d'une paroi de fond, d'une paroi antérieure, d'une paroi postérieure et de parois latérales, ainsi qu'un couvercle qui est articulé à la paroi postérieure du fond et qui comporte des bandes de parois recouvrant au moins partiellement les autres parois du fond, le couvercle étant relié par adhérence, par l'intermédiaire d'une bande de paroi antérieure (6, 21, 37), à la paroi antérieure (5) et, par l'intermédiaire de bandes de parois latérales (9, 25, 36), aux parois latérales (11, 29, 33) du fond et des mesures étant prévues pour détacher les bandes de parois du fond, caractérisée en ce que, pour assurer la jonction du couvercle et du fond, est prévu un revêtement scellable dont la force de scellement est réduite par surimpression au moyen d'encre d'imprimerie.

2. Boîte comportant un fond formé d'une paroi de fond, d'une paroi antérieure, d'une paroi postérieure et de parois latérales, ainsi qu'un couvercle qui comporte des bandes de parois recouvrant au moins partiellement la paroi postérieure du fond, le couvercle étant relié par adhérence, par l'intermédiaire d'une bande de paroi antérieure (6, 21, 37), à la paroi antérieure (5) et, par l'intermédiaire de bandes de parois latérales (9, 25, 36), aux parois latérales (11, 29, 33) du fond et des mesures étant prévues pour détacher les bandes de parois du fond, caractérisée en ce que les endroits de jonction du fond et du couvercle sont définis par des lignes d'incision (31, 40) qui les entourent, dont la profondeur est inférieure à l'épaisseur de la matière.

3. Boîte suivant la revendication 1, caractérisée en ce que, dans la bande de paroi antérieure (6) du couvercle, est prévue une ligne de déchirure (7) formée par des perforations et s'étendant transversalement sur toute cette section et que seule la partie (8) de la bande de paroi antérieure définie par cette ligne de déchirure (7) est reliée à la paroi antérieure (5) du fond, par scellement ou collage.

4. Boîte suivant la revendication 1, caractérisée en ce que la bande de paroi antérieure du couvercle est divisée en deux parties par une bande de déchirure (22), seule la partie (23) éloignée du couvercle étant reliée par scellement ou collage à la paroi antérieure (5) du fond.

5. Boîte suivant l'une quelconque des revendications précédentes, caractérisée en ce que la section des bandes de parois latérales (9, 25) du couvercle tournée vers la paroi postérieure (3) est subdivisée par une ligne de perforations (10, 26) qui part de l'endroit d'articulation du couvercle à la paroi postérieure et s'étend obliquement vers le bas.

6. Boîte suivant l'une quelconque des revendications précédentes, caractérisée en ce que les parois voisines l'une de l'autre (3, 11, 29, 33, 5) du fond sont reliées l'une à l'autre par des goussets (12, 13, 28, 30, 34, 35) qui sont collés ou scellés sur la face extérieure des parois latérales (11, 29, 33).

7. Boîte suivant la revendication 6, caractérisée en ce que le scellement ou le collage des goussets (12, 13, 28, 30, 34, 35) est conçu pour pouvoir être défait facilement.

8. Boîte suivant la revendication 7, caractérisée en ce que les goussets (28, 30) présentent des pattes (32) qui ne sont pas scellées à la paroi latérale (29) voisine.
